# EUROPÄISCHE PATENTSCHRIFT

(11) **EP 1 797 313 B1**
(45) Veröffentlichungstag und Bekanntmachung des Hinweises auf die Patenterteilung: **04.04.2012**
(21) Anmeldenummer: 05797089.9
(22) Anmeldetag: 07.09.2005
(51) Int. Cl.: F02M 51/06, F02M 61/18, F02M 61/16

(54) **BRENNSTOFFEINSPRITZVENTIL**
FUEL INJECTION VALVE
SOUPAPE D'INJECTION DE CARBURANT

(30) Priorität: 29.09.2004 DE 102004047179
(43) Veröffentlichungstag der Anmeldung: 20.06.2007
(73) Patentinhaber: ROBERT BOSCH GMBH, 70442 Stuttgart (DE)
(72) Erfinder: REITER, Ferdinand, 71706 Markgroeningen (DE)
(86) Internationale Anmeldenummer: PCT/EP2005/054408
(87) Internationale Veröffentlichungsnummer: WO 2006/034945

(56) Entgegenhaltungen:
- EP-A- 0 525 442
- WO-A-88/04727
- GB-A- 2 034 403
- US-A- 4 427 156
- US-A- 4 711 400
- US-A- 5 244 180
- US-A- 5 263 647
- US-A- 5 634 596
- US-A- 5 685 493

## Beschreibung

### Stand der Technik

Die Erfindung geht aus von einem Brennstoffeinspritzventil nach der Gattung des Hauptanspruchs.

Beispielsweise ist aus der DE 40 03 227 A1 ein Brennstoffeinspritzventil bekannt, das einen von einer Magnetspule umgebenen Kern, einen Anker, durch den ein mit einem festen Ventilsitz zusammenwirkender Ventilschließkörper mittels eines mit dem Anker verschweißten Verbindungsrohres betätigbar ist, ein rohrförmiges metallenes Zwischenteil, das mit seinem einen Ende mit einem dem Anker zugewandten Ende des Kerns und mit seinem anderen Ende mit einem rohrförmigen Verbindungsteil durch Schweißen dicht verbunden ist, und zumindest ein die Magnetspule übergreifendes bügelförmiges Leitelement umfaßt, das mit seinem dem Ventilschließkörper zugewandten Ende mit dem Verbindungsteil und mit seinem anderen Ende mit dem Kern durch Schweißen verbunden ist. Dabei erfolgt die Verschweißung jeweils zweier sich überlappender Bauteile des Brennstoffeinspritzventils in einer Querschnittsverringerung eines der beiden zu verschweißenden Teile.

Nachteilig bei dem aus der obengenannten Druckschrift bekannten Brennstoffeinspritzventil ist insbesondere, daß die Herstellung der Verbindungen zwischen den einzelnen Komponenten des Brennstoffeinspritzventils kompliziert und damit zeit- und kostenintensiv ist. Weiterhin werden die verschweißten Stellen thermisch belastet und büßen dadurch in ihrer Festigkeit und Biegesteifigkeit ein, was zu erheblichen Resonanzen durch unterschiedlich starke Gehäuseteile und damit verbundene Geräuschentwicklung beim Betrieb des Brennstoffeinspritzventils führen kann. Des weiteren bewirkt ein unterhalb der saugrohrseitigen Dichtung angespritzter Stützring, daß Kontaktstellen zwischen Gehäuse und Ventilhülse nicht zuverlässig abgedichtet sind, was insbesondere beim Turbobetrieb des Motors zu Problemen wegen schlechter Abdichtung führen kann.

Aus der GB 2 034 403 A ist bereits ein Brennstoffeinspritzventil mit einer Magnetspule, die mit einem von einer Rückstellfeder beaufschlagten Anker zusammenwirkt, der zusammen mit einer Ventilnadel ein axial bewegliches Ventilteil bildet, wobei an der Ventilnadel ein Ventilschließkörper vorgesehen ist, der mit einem Ventilsitzkörper einen Dichtsitz bildet, bekannt Zur Abdichtung der Magnetspule gegenüber dem Ventilgehäuse sind zwei O-Ringe aus einem Elastomerwerkstoff oberhalb und unterhalb der Magnetspule in durch den Spulenkörper gebildeten Ringräumen eingebracht Wie der Begriff "O-Ring" es bereits verdeutlicht, handelt es sich dabei um klassische Dichtringe, die weitgehend einen kreisförmigen Querschnitt besitzen.

Aus den Druckschriften US 5,244,180 A, US 4,711,400 A und US 4,427,156 A. sind bereits Brennstoffeinspritzventile bekannt, bei denen Dichtringe im Bereich der Magnetspulen, vorgesehen sind, die flacher ausgeführt sind und im verpressten Zustand zumindest eine flache Ringform ergeben.

### Vorteile der Erfindung

Das erfindungsgemäße Brennstoffeinspritzventil mit den kennzeichnenden Merkmalen des Hauptanspruchs hat demgegenüber den Vorteil, daß zwischen dem Gehäuse und der Ventilhülse eine zuverlässige Abdichtung durch ein kraftstoffbeständiges Elastomer axial möglich ist. Diese Abdichtung ist eine vorzugsweise aus Gummi gefertigte Scheibe, was den Vorteil hat, daß das verwendete Dichtelement einfach und kostengünstig ist. Ein weiterer Vorteil besteht darin, daß die Gummischeibe innerhalb des Ventils nur einen geringen Platzbedarf aufweist, der zusätzlich dadurch noch verringert wird, daß die Gummischeibe nach der Montage zusammengepreßt wird.

Durch die in den Unteransprüchen aufgeführten Maßnahmen sind vorteilhafte Weiterentwicklungen des im Hauptanspruch angegebenen Brennstoffeinspritzventils möglich.

Vorteilhafterweise kann bei der Montage des Brennstoffeinspritzventils die Axialkraft über eine Erhöhung, die auf der Stirnfläche des Spulenträgers angebracht ist, vom Deckel über die Magnetspule auf die Gummischeibe übertragen werden, so daß die Gummischeibe gut gegen Magnetspule und den Flansch des Ventilgehäuses gepreßt wird, was die Abdichtung noch verbessert.

Dabei ist die Höhe und die Form der Erhöhung so ausgelegt, daß die Spule immer auf die Gummischeibe gepreßt wird, wenn der Deckel auf seine Endposition montiert wird. Diese zuverlässige Abdichtung hat den Vorteil, daß sie unabhängig von der Toleranz der Einzelteile ist, wobei durch gezielte Verformung der Erhöhung die Toleranzen ausgeglichen sind und die Spule spielfrei unter axiale Vorspannung gesetzt ist.

Des weiteren sorgt die axiale Vorspannung durch die auf der dem Deckel zugewandten Stirnfläche angebrachte Erhöhung dafür, daß der hydraulische Druck der plastischen Masse bei der Steckanschlußumspritzung keine zusätzliche Axialbewegung der Spule verursacht, die die Lötung von Spule und Stecker-Clip schädigen könnte.

Es ist vorteilhaft, daß ein Innenradius der Scheibe kleiner ist als ein Radius einer Ventilhülse. Ferner ist es vorteilhaft, daß der Innenradius der Scheibe so bemessen ist, daß die Abdichtung der Ventilhülse erfolgt.

### Zeichnung

Ausführungsbeispiele der Erfindung sind in der Zeichnung vereinfacht dargestellt und in der nachfolgenden Beschreibung näher erläutert. Es zeigen:
- Fig. 1: einen schematischen Schnitt durch ein Ausführungsbeispiel eines erfindungsgemäß ausgestalteten Brennstoffeinspritzventils;
- Fig. 2: einen schematischen Teilschnitt durch das erfindungsgemäß ausgestaltete Brennstoffeinspritzventil entsprechend einem ersten Ausführungsbeispiel;
- Fig. 3: einen schematischen Teilschnitt durch das erfindungsgemäß ausgestaltete Brennstoffeinspritzventil entsprechend einem zweiten Ausführungsbeispiel; und
- Fig. 4: einen schematischen Teilschnitt durch das erfindungsgemäß ausgestaltete Brennstoffeinspritzventil entsprechend einem dritten Ausführungsbeispiel.

### Beschreibung der Ausführungsbeispiele

Nachfolgend wird ein erstes Ausführungsbeispiel der Erfindung anhand von Fig. 1 beispielhaft beschrieben.

Fig. 1 zeigt in einer schematisierten Schnittdarstellung einen Längsschnitt durch ein Ausführungsbeispiel eines erfindungsgemäß ausgestalteten Brennstoffeinspritzventils 1, welches insbesondere zum Einspritzen von Brennstoff in ein nicht näher dargestelltes Saugrohr einer Brennkraftmaschine geeignet ist.

Das Brennstoffeinspritzventil 1 umfaßt eine Magnetspule 2, die auf einen Spulenträger 3 gewickelt ist. Der Spulenträger 3 ist in einem topfförmigen Ventilgehäuse 4 gekapselt.

Der Spulenträger 3 wird von einer Ventilhülse 5 durchgriffen, die rohrförmig ausgestaltet ist. Abströmseitig des Innenpols 6 ist ein Anker 7 angeordnet, der mit einer Ventilnadel 8 verbunden ist.

Die erfindungsgemäßen Maßnahmen werden weiter unten näher beschrieben.

Die Ventilnadel 8 steht in Wirkverbindung mit einem im Ausführungsbeispiel kugelförmigen Ventilschließkörper 10, der mit einem Ventilsitzkörper 11 einen Dichtsitz bildet. Stromabwärts des Dichtsitzes ist wenigstens eine Abspritzöffnung 13 ausgebildet, aus der der Brennstoff in das nicht weiter dargestellte Saugrohr eingespritzt wird.

Der Anker 7 ist im Ruhezustand des Brennstoffeinspritzventils 1 von einer Rückstellfeder 14 mit einer Kraft so beaufschlagt, daß das Brennstoffeinspritzventil 1 durch den Andruck des Ventilschließkörpers 10 auf den Ventilsitzkörper 11 geschlossen gehalten wird. Die Rückstellfeder 14 ist in einer Ausnehmung 15 des Ankers 7 bzw. des Innenpols 6 angeordnet und wird durch eine Einstellhülse 16 auf Vorspannung gebracht. Zulaufseitig der Einstellhülse 16 ist ein topfförmiges Filterelement 17 in die Ventilhülse 5 vorzugsweise eingepreßt. Der Brennstoff, der über eine zentrale Brennstoffzufuhr 18 zugeleitet wird, durchströmt das Brennstoffeinspritzventil 1 durch ein Zuleitungsrohr 24, die Ausnehmung 15 und strömt zum Ventilsitzkörper 11 und zur Abspritzöffnung 13.

Zur Montage an einer nicht weiter dargestellten Brennstoffverteilerleitung ist das Brennstoffeinspritzventil 1 im Bereich der zentralen Brennstoffzufuhr 18 mit einer Dichtung 19 versehen. Eine weitere Dichtung 20 dichtet die nicht weiter dargestellte Verbindung zwischen dem Brennstoffeinspritzventil 1 und dem Saugrohr ab. Das Saugrohr ist hier nicht weiter dargestellt, da es für den Kern der Erfindung keine Rolle spielt. Die Magnetspule 2 wird über eine Leitung von einem über einen elektrischen Steckkontakt 21 zuführbaren elektrischen Strom erregt. Der Steckkontakt 21 ist von einer Steckanschlußumspritzung 22 umgeben, die an der Ventilhülse 5 bzw. am Zuleitungsrohr 24 angespritzt sein kann.

Wird der Magnetspule 2 über eine nicht weiter dargestellte elektrische Leitung ein elektrischer Strom zugeführt, baut sich ein magnetisches Feld auf, das bei ausreichender Stärke den Anker 7 entgegen der Kraft der Rückstellfeder 14 und entgegen der Strömungsrichtung des Brennstoffs in die Magnetspule 2 hineinzieht. Dadurch wird ein zwischen dem Anker 7 und dem Stützrohr 6 ausgebildeter Arbeitsspalt 23 geschlossen. Durch die Bewegung des Ankers 7 wird auch die mit dem Anker 7 verbundene Ventilnadel 8 in Hubrichtung mitgenommen, so daß der Ventilschließkörper 10 vom Ventilsitzkörper 11 abhebt und Brennstoff über die Abspritzöffnung 13 abgespritzt wird.

Das Brennstoffeinspritzventil 1 wird geschlossen, sobald der die Magnetspule 2 erregende Strom abgeschaltet und das Magnetfeld soweit abgebaut ist, daß die Rückstellfeder 14 den Anker 7 vom Innenpol 6 abdrückt, wodurch sich die Ventilnadel 8 in Abströmrichtung bewegt und der Ventilschließkörper 10 auf dem Ventilsitzkörper 11 aufsetzt.

Die Ventilhülse 5 ist rohrförmig ausgestaltet. Zwischen Ventilgehäuse 4 und Ventilhülse 5 ist erfindungsgemäß eine Scheibe 25 aus einem Elastomerwerkstoff, vorzugsweise eine Gummischeibe 25, vorgesehen, die eine zuverlässige Abdichtung der Ventilhülse 5 darstellt, wobei ein Innenradius der Scheibe 25 kleiner ist als ein Radius der Ventilhülse 5. Dabei ist der Innenradius der Scheibe 25 so bemessen, daß die Ventilhülse 5 abgedichtet ist. Dies ist in den Zeichnungen Fig.1 bis Fig.4 gezeigt. Des weiteren weist der Spulenträger 3 auf einer einem Deckel 28 des Spulenraumes zugewandten Stirnfläche 30, vorzugsweise an seinem Innendurchmesser, zumindest eine Erhöhung 27 auf, die in Fig.3 gezeigt ist. Dabei wird bei der Montage Axialkraft vom Deckel 28 über die dem Deckel 28 zugewandte Stirnseite 30 und über die Magnetspule 2/Spulenträger 3 auf die Gummischeibe 25 übertragen. Die Gummischeibe 25 kann entweder als loses Bauteil oder z.B. durch Kleben am Spulenträger 3 fixiert eingebaut sein.

In Fig.4 ist ein Spulenträger 3 dargestellt, der an seinem abwärtigen Ende einen radial umlaufenden Kragen 12 aufweist, der umfänglich an der unteren Stirnseite des Spulenträgers 3, radial außerhalb der Gummischeibe 25 angeordnet ist und der bei einem eingespannten Zustand der Gummischeibe 25 an der Schulter des Ventilgehäuses 4 anliegt. Alternativ zu einem umlaufenden Kragen können auch mehrere Noppen radialsymmetrisch an dem unteren Ende des Spulenträgers 3 angebracht sein.

Die Erhöhung 27 kann in Form eines Teilringes 27A vorliegen, wobei die Abmessungen seines Querschnitts 27B klein gegenüber der radialen Ausdehnung der dem Deckel 28 zugewandten Stirnfläche 30 sind. Dabei ist sowohl die Höhe als auch der Querschnitt 27B der Erhöhung 27 so ausgelegt, daß die Magnetspule 2 unabhängig von der Toleranz der Einzelteile auf die Gummischeibe 25 gepreßt ist, wobei durch gezielte Verformung der Erhöhung 27 die Toleranzen ausgeglichen sind. Über den Umfang des Spulenträgers 3 können auch mehrere Erhöhungen 27 angeordnet sein.

Die Magnetspule 2 ist dabei spielfrei unter axiale Vorspannung gesetzt, wobei dafür gesorgt ist, daß der hydraulische Druck, der bei der Steckanschlußumspritzung 22 von der plastischen Masse verursacht wird, keine zusätzliche Axialbewegung der Magnetspule 2 bewirkt.

Die Erfindung ist nicht auf die dargestellten Ausführungsbeispiele beschränkt. Insbesondere sind beliebige Kombinationen der verschiedenen Merkmale möglich.

## Patentansprüche

1. Brennstoffeinspritzventil (1) mit einer Magnetspule (2), die mit einem von einer Rückstellfeder (14) beaufschlagten Anker (7) zusammenwirkt, der zusammen mit einer Ventilnadel (8) ein axial bewegliches Ventilteil bildet, wobei an der Ventilnadel (8) ein Ventilschließkörper (10) vorgesehen ist, der mit einem Ventilsitzkörper (11) einen Dichtsitz bildet,
**dadurch gekennzeichnet,**
**daß** eine Scheibe (25) aus einem Bastomerwerkstoff zwischen der Magnetspule (2) und einem Ventilgehäuse (4) befestigt ist, wobei ein Innenradius der Scheibe (25) kleiner ist als ein Radius einer Ventilhülse (5), die die Magnetspule (2) innen durchgreift, und der Innenradius der Scheibe (25) so bemessen ist dass die Abdichtung der Ventilhülse (5) erfolgt, wobei sich die Scheibe (25) im eingebauten, Zustand an der Ventilhülse (5) umlegt.

2. Brennstoffeinspritzventil nach Anspruch 1,
**dadurch gekennzeichnet**
**daß** die Scheibe (25) zwischen der Magnetspule (2) und dem Ventilgehäuse (4) axial durch Klemmwirkung fixiert ist.

3. Brennstoffeinspritzventil nach einem der Ansprüche 1 bis 2,
**dadurch gekennzeichnet,**
**daß** die Scheibe (25) an einem Spulenträger (3) der Magnetspule (2) befestigt ist.

4. Brennstoffeinspritzventil nach Anspruch 3,
**dadurch gekennzeichnet,**
**daß** die Scheibe (25) an einem Spulenträger (3) der Magnetspule (2) aufgeklebt ist.

5. Brennstoffeinspritzventil nach einem der Ansprüche 1 bis 4,
**dadurch gekennzeichnet,**
**daß** die Scheibe (25) aus einem kraftstoffbeständigen Elastomer, insbesondere aus Gummi, besteht

6. Brennstoffeinspritzventil nach einem der Ansprüche 1 bis 5,
**dadurch gekennzeichnet,**
**daß** ein Spulenträger (3) an einer einem Deckel (28) zugewandten Stirnfläche (30) mindestens eine Erhöhung (27) aufweist.

7. Brennstoffeinspritzventil nach Anspruch 6,
**dadurch gekennzeichnet,**
**daß** die Erhöhung (27) die Form mindestens eines Teilrings (27A) auf der dem Deckel-(28) zugewandten Stirnfläche (30) des Spulenträgers (3) aufweist.

8. Brennstoffeinspritzventil nach Anspruch 7,
**dadurch gekennzeichnet,**
**daß** die dem Deckel (28) zugewandte Stirnfläche (30) des Spulenträgers (3) mindestens zwei (27A) als Erhöhung (27) aufweist

9. Brennstoffeinspritzventil nach Anspruch 8,
**dadurch gekennzeichnet,**
**daß** jeder der Teilringe (27A), die sich auf der dem Deckel (28) zugewandten Stirnfläche (30) des Spulenträgers (3) befinden, Teil eines Kreises ist.

10. Brennstoffeinspritzventil nach einem der Ansprüche 6 bis 9,
**dadurch gekennzeichnet,**
**daß** der Querschnitt (27B) der zumindest einen Erhöhung (27) dreieckförmig oder trapezförmig ist.

11. Brennstoffeinspritzventil nach einem der Ansprüche 6 bis 9,
**dadurch gekennzeichnet,**
**daß** der Querschnitt (27B) der zumindest einen Erhöhung (27) Teil eines Kreises ist.

12. Brennstoffeinsprizventil nach Anspruch 9,
**dadurch gekennzeichnet**
**daß** eine Höhe des Querschnitts (27B) der zumindest einen Erhöhung (27)kleiner als eine radiale Erstreckung der dem Deckel (28) zugewandten Stirnfläche (30) ist.

13. Brennstoffeinspritzventil nach einem der Ansprüche 1 bis 12,
**dadurch gekennzeichnet,**
**daß** die Magnetspule (2) unter axialer Vorspannung zwischen Spulenträger (3) und Ventilgehäuse (4) fixiert ist.

14. Brennstoffeinspritzventil nach Anspruch 13,
**dadurch gekennzeichnet,**
**daß** die Magnetspule (2) spielfrei zwischen Spulenträger (3) und Ventilgehäuse (4) fixiert ist.

15. Brennstöffeinspritzventil nach einem der Ansprüche 1 bis 5,
**dadurch gekennzeichnet,**
**daß** ein Spulentrager (3) an einer einem Deckel (28) abgewandte Stirnfläche einen Kragen oder mehrere Noppen (12) aufweiset, die die Scheibe (25) umfänglich umgeben.

## Claims

1. Fuel injection valve (1) having a solenoid (2) which interacts with an armature (7) on which a restoring spring (14) acts and which forms, together with a valve needle (8), an axially movable valve part, wherein a valve-closing body (10), which forms a sealing seat with a valve seat body (11), is provided on the valve needle (8),
**characterized**
**in that** a disc (25) made of an elastomer material is mounted between the solenoid (2) and a valve housing (4), wherein an inner radius of the disc (25) is smaller than a radius of a valve sleeve (5) which engages through the solenoid (2) on the inside, and the inner radius of the disc (25) is dimensioned in such a way that the valve sleeve (5) is sealed, wherein in the installed state the disc (25) bears on the circumference of the valve sleeve (5).

2. Fuel injection valve according to Claim 1,
**characterized**
**in that** the disc (25) is secured between the solenoid (2) and the valve housing (4) in the axial direction by a clamping effect.

3. Fuel injection valve according to one of Claims 1 to 2,
**characterized**
**in that** the disc (25) is attached to a coil carrier (3) of the solenoid (2).

4. Fuel injection valve according to Claim 3,
**characterized**
**in that** the disc (25) is bonded onto a coil carrier (3) of the solenoid (2).

5. Fuel injection valve according to one of Claims 1 to 4,
**characterized**
**in that** the disc (25) is composed of a fuel-resistant elastomer, in particular of rubber.

6. Fuel injection valve according to one of Claims 1 to 5,
**characterized**
**in that** a coil carrier (3) has at least one elevated portion (27) on an end face (30) facing a cover (28).

7. Fuel injection valve according to Claim 6,
**characterized**
**in that** the elevated portion (27) is in the shape of at least one partial ring (27A) on the end face (30), facing the cover (28), of the coil carrier (3).

8. Fuel injection valve according to Claim 7,
**characterized**
**in that** the end face (30), facing the cover (28), of the coil carrier (3) has at least two partial rings (27A) as an elevated portion (27).

9. Fuel injection valve according to Claim 8,
**characterized**
**in that** each of the partial rings (27A) which are located on the end face (30), facing the cover (28), of the coil carrier (3) is part of a circle.

10. Fuel injection valve according to one of Claims 6 to 9,
**characterized**
**in that** the cross section (27B) of the at least one elevated portion (27) is triangular or trapezoidal.

11. Fuel injection valve according to one of Claims 6 to 9,
**characterized**
**in that** the cross section (27B) of the at least one elevated portion (27) is part of a circle.

12. Fuel injection valve according to Claim 9,
**characterized**
**in that** a height of the cross section (27B) of the at least one elevated portion (27) is smaller than a radial extent of the end face (30) facing the cover (28).

13. Fuel injection valve according to one of Claims 1 to 12,
**characterized**
**in that** the solenoid (2) is secured between the coil carrier (3) and the valve housing (4) with axial prestress.

14. Fuel injection valve according to Claim 13,
**characterized**
**in that** the solenoid (2) is secured without play between the coil carrier (3) and the valve housing (4).

15. Fuel injection valve according to one of Claims 1 to 5,
**characterized**
**in that** a coil carrier (3) has, on an end face facing away from a cover (28), a collar or a plurality of knobs (12) which surround the circumference of the disc (25).

## Revendications

1. Soupape d'injection de carburant (1) comprenant une bobine magnétique (2), qui coopère avec un induit (7) sollicité par un ressort de rappel (14), l'induit formant conjointement avec une aiguille de soupape (8) une partie de soupape mobile axialement, un corps de fermeture de soupape (10) étant prévu sur l'aiguille de soupape (8), lequel forme avec un corps de siège de soupape (11) un siège d'étanchéité,
**caractérisée en ce**
**qu'**une rondelle (25) en matériau élastomère est fixée entre la bobine magnétique (2) et un boîtier de soupape (4), un rayon intérieur de la rondelle (25) étant inférieur à un rayon d'une douille de soupape (5) qui s'engage à travers l'intérieur de la bobine magnétique (2), et le rayon intérieur de la rondelle (25) étant dimensionné de telle sorte que l'étanchéité de la douille de soupape (5) soit assurée, la rondelle (25) se pliant contre la douille de soupape (5) dans l'état installé.

2. Soupape d'injection de carburant selon la revendication 1,
**caractérisée en ce que**
la rondelle (25) est fixée axialement par serrage entre la bobine magnétique (2) et le boîtier de soupape (4).

3. Soupape d'injection de carburant selon l'une quelconque des revendications 1 et 2,
**caractérisée en ce que**
la rondelle (25) est fixée sur un support de bobine (3) de la bobine magnétique (2).

4. Soupape d'injection de carburant selon la revendication 3,
**caractérisée en ce que**
la rondelle (25) est collée sur un support de bobine (3) de la bobine magnétique (2).

5. Soupape d'injection de carburant selon l'une quelconque des revendications 1 à 4,
**caractérisée en ce que**
la rondelle (25) se compose d'un élastomère résistant aux carburants, notamment de caoutchouc.

6. Soupape d'injection de carburant selon l'une quelconque des revendications 1 à 5,
**caractérisée en ce**
**qu'**un support de bobine (3) sur une surface frontale (30) tournée vers un couvercle (28) présente au moins un rehaussement (27).

7. Soupape d'injection de carburant selon la revendication 6,
**caractérisée en ce que**
le rehaussement (27) présente la forme d'au moins une bague partielle (27A) sur la surface frontale (30) du support de bobine (3) tournée vers le couvercle (28).

8. Soupape d'injection de carburant selon la revendication 7,
**caractérisée en ce que**
la surface frontale (30) du support de bobine (3) tournée vers le couvercle (28) présente au moins deux bagues partielles (27A) en tant que rehaussement (27).

9. Soupape d'injection de carburant selon la revendication 8,
**caractérisée en ce que**
chacune des bagues partielles (27A) qui se trouvent sur la surface frontale (30) du support de bobine (3) tournée vers le couvercle (28) fait partie d'un cercle.

10. Soupape d'injection de carburant selon l'une quelconque des revendications 6 à 9,
**caractérisée en ce que**
la section transversale (27B) de l'au moins un rehaussement (27) est triangulaire ou trapézoïdale.

11. Soupape d'injection de carburant selon l'une quelconque des revendications 6 à 9,
**caractérisée en ce que**
la section transversale (27B) de l'au moins un rehaussement (27) fait partie d'un cercle.

12. Soupape d'injection de carburant selon la revendication 9,
**caractérisée en ce**
**qu'**une hauteur de la section transversale (27B) de l'au moins un rehaussement (27) est inférieure à une étendue radiale de la surface frontale (30) tournée vers le couvercle (28).

13. Soupape d'injection de carburant selon l'une quelconque des revendications 1 à 12,
**caractérisée en ce que**
la bobine magnétique (2) est fixée par précontrainte axiale entre le support de bobine (3) et le boîtier de soupape (4).

14. Soupape d'injection de carburant selon la revendication 13,
**caractérisée en ce que**
la bobine magnétique (2) est fixée sans jeu entre le support de bobine (3) et le boîtier de soupape (4).

15. Soupape d'injection de carburant selon l'une quelconque des revendications 1 à 5,
**caractérisée en ce**
**qu'**un support de bobine (3) présente sur une surface frontale opposée au couvercle (28) un collet ou plusieurs boursouflures (12) qui entourent la rondelle (25) sur sa périphérie.
